# EUROPÄISCHE PATENTSCHRIFT

(11) **EP 0 072 903 B1**
(45) Veröffentlichungstag und Bekanntmachung des Hinweises auf die Patenterteilung: **20.02.1985**
(21) Anmeldenummer: 82105700.7
(22) Anmeldetag: 28.06.1982
(51) Int. Cl.: A63C 9/084

(54) **Fersenhalter**
Heel retainer for a ski binding
Talonnière pour fixation de ski

(30) Priorität: 21.08.1981 AT 3661/81
(43) Veröffentlichungstag der Anmeldung: 02.03.1983
(73) Patentinhaber: TMC CORPORATION, CH-6340 Baar/Zug (CH)
(72) Erfinder: Wittmann, Heinz, A-1120 Wien (AT)
(74) Vertreter: Szász, Tibor, Dipl.-Ing.

## Beschreibung

Die Erfindung betrifft einen Fersenhalter für Sicherheitsskibindungen mit einer auf einer skifesten Führungsschiene gegen die Kraft zumindest einer Schubfeder verschiebbar geführten, einen Lagerbock tragenden Grundplatte, an welchem Lagerbock ein Sohlenhalter schwenkbar angeordnet ist, der mittels einer an der einen Seite an einer Steuerfläche abgestützten, an der anderen Seite von einer Feder, die in einem schwenkbar gelagerten Federgehäuse angeordnet ist, beaufschlagten Sperrklinke in der Abfahrtsstellung gehalten ist.

Ein Fersenhalter der eingangs genannten Art ist beispielsweise in dem technischen Handbuch TECH60 des Tyrolia-Freizeitgeräte Gesmb H & CO, Seite 28 ; erschienen 1979 beschrieben. Dieser Fersenhalter hat sich in der Praxis gut bewährt und ist für den Benützer komfortabel zu handhaben, weist jedoch den Nachteil auf, daß bei einer Auslösung des Vorderbackens, beispielsweise bei einem Drehsturz, der Sohlenhalter geschlossen bleibt, so daß der Skifahrer zum erneuten Anlegen der Bindung diesen mittels eines Auslösehebels von Hand aus öffnen muß.

Die Erfindung hat sich daher die Aufgabe gestellt, einen Fersenhalter der eingangs gennanten Art weiterzuentwickeln, so daß er auch nach einer Auslösung des Vorderbackens einsteigbereit ist.

Gelöst wird die gestellte Aufgabe erfindungsgemäß dadurch, daß am skifesten Widerlager der Schubfeder(n) zumindest ein Steuerteil befestigt oder angelenkt ist, welcher eine Ausparung der Grundplatte durchsetzt und weicher bei Entlasten der Schubfeder(n) ohre Fersenauslösung des Federgehäuse von seiner Abstützfläche an der Sperrklinke wegdrückend beaufschlagt.

Durch die erfindungsgemäßen Maßnahmen wird das gesetzte Ziel einwandfrei erreicht. Bei einer reinen Vorderbackenauslösung wird der Fersenhalter durch Entlastung der Schubfeder(n) in Richtung zur Skipitze hin verschoben, während der Steuerteil wirkfest verbleibt. Infolge dieser Relativbewegung zwischen dem Steuerteil und dem Fersenhalter mit seinem Federgehäuse wird letzteres von seiner Abstützfläche an der Sperrklinke weggedrückt. Die Sperrklinke kommt somit von der Steuerfläche des Lagerbockes frei, so daß der Sohlenhalter in die Offenstellung verschwenken kann ; der Fersenhalter ist einsteigbereit.

Auch ist es erfindungsgemäß von Vorteil, wenn der Steuerteil am skifesten Widerlager im Bereich eines spitzen Winkels von der Skiebene weg hochschwenkbar ist und von einer Rückholfeder, welche vorzugsweise eine Schenkelfeder ist, in seiner Ruhelage gehalten ist. Auf diese Weise wird die zwischen dem Federgehäuse und dem Steuerteil auftretende Reibung wirkungsvoll vermindert.

Ein weiteres Merkmal der Erfindung besteht darin, daß jeder Steuerteil eine Steuernase aufweist, welche bei geschlossenem Fersenhalter, sowohl in entspannter als auch in vorgespannter Lage der Schubfeder(n) in je einer Rastvertiefung des Federgehäuses zum Liegen kommt, welche Rastvertiefungen in Skilängsrichtung hintereinander angeordnet sind und zwischen welchen Rastvertiefungen eine in Richtung zur Skioberseite weisende Steuernocke vorgesehen ist. Die eine Rastvertiefung gewährleistet ein ungehindertes Schließen des Fersenhalters auch ohne eingesetzten Skischuh, die zweite dient zur Aufnahme des Steuerteiles bei in die Bindung eingesetztem Skischuh. Die zwischen diesen Rastvertiefungen angeordnete Steuernocke wird bei einer reinen Auslösung des Vorderbacknes von der Steuernase des Steuerteiles beaufschlagt, wodurch das Federgehäuse angehoben wird und von seiner Abstützfläche an der Sperrklinke freikommt.

Eine besonders vorteilhafte Ausgestaltung der Erfindung ist dann gegeben, wenn das skifeste Widerlager, wie an sich bekannt, von einer Gabel gebildet ist, die in an sich bekannter Weise einerends einen Steg zur Abstützung der Schubfeder(n) aufweist und anderends mit einer zum Ver- bzw. Entrasten mit der Führungsschiene vorgesehenen Raste versehen ist, und daß der bzw. die Steuerteil(e) an den Schenkeln der Gabel befestigt bzw. angelenkt ist bzw. sind. Auf diese Weise ist eine Anordung des Steuerteiles an vielen bekannten auch am Markt befindlichen Fersenhaltern mit geringstem baulichen Aufwand gewährleistet.

Weitere Merkmale, Vorteile und Einzelheiten der Erfindung werden nun anhand der Zeichnung, die zwei Ausführungsbeispiele darstellt, näher beschrieben. Es zeigen : die Fig. 1 bis 4 ein erstes Ausführungsbeispiel eines erfindungsgemäßen Fersenhalters, Fig. 1 den erfindungsgemäßen Fersenhalter in Seitenansicht im Schnitt in geschlossener Lage ohne eingesetzten Skischuh, Fig. 2 den Rastmechanismus des Fersenhalters in vergrößertem Maßstab ebenfalls in Seitenansicht im Schnitt in einer Lage ohne eingesetzten Skischuh, die Fig. 3 den Rastmechanismus ähnlich zu Fig. 2 jedoch in seiner Lage mit eingesetztem Skischuh, Fig. 4 eine Lage des Rastmechanismus während einer Sicherheitsauslösung des (nicht dargestellten) Vorderbackens und Fig. 5 ein zweites Ausführungsbeispiel in einer ähnlichen Darstellung wie Fig. 2.

Wie aus Fig. 1 ersichtlich ist, ist auf der Oberseite eines Skis 1 eine Führungsschiene 2 mittels (nicht dargestellter) Schrauben befestigt. Auf der Führungsschiene 2 ist eine Grundplatte 3 des Fersenhalters in der Längsrichtung des Skis 1 verschiebbar geführt und in an sich bekannter Weise zur Anpassung der Bindung an unterschiedlich lange Skischuhe in der jeweils gewünschten Lage verrastbar. In einer Aussparung 3a der Grundplatte 3 ist eine Schubfeder 5 angeordnet, deren eines Ende an einem Stützteil 3b der Grundplatte 3 und deren anderes Ende an einem Quersteg einer als skifestes Widerlager 6 dienenden Gabel abgestützt ist, die mittels zweier Anzeigezapfen 6a den Rand der Ausparung 3a übergreift. Der Fersenhalter ist somit gegen die Kraft der Schubfeder 5 auf der Führungsschiene 2 verschiebbar geführt. Die Anzeigezapfen 6a dienen im Zusammenhang mit einer an der Grundplatte 3 befindlichen Skala bei in die Bindung eingesetztem Skischuh zum Ablesen des Anpreßdruckes der Fersenhalters gegen den (nicht dargestellten) Vorderbacken. Das Widerlager 6 weist zwei seitlich der Schubfeder 5 und parallel zur Längsachse des Skis 1 verlaufende Schenkel 6b auf, die in dem dem Quersteg des Widerlagers 6 abgewandten Ende der Aussparung 3a der Grundplatte 3 zu einer Rastzunge zusammenlaufend gestaltet sind, welche in bekannter und daher nicht dargestellter Weise zum Verrasten der Fersenhalters an der Führungsschiene 2 vorgesehen ist. Zumindest einer der beiden Schenkel 6b des Widerlagers 6 trägt einen Steuerteil 10, der die Aussparung 3a der Grundplatte 3 von unten her durchsetzt und auf dessen Gestalt und Wirkungsweise noch eingegangen wird.

Auf der Grundplatte 3 ist ein Lagerbock 7 befestigt, an dem ein Sohlenhalter 8 um eine Achse 9 schwenkbar gelagert ist. Der Sohlenhalter 8 trägt auf einer weiteren, parallel zur erstgennanten verlaufenden Achse 11 eine ebenfalls verschwenkbare Sperrklinke 12, welche in der Abfahrtsstellung des Fersenhalters mittels einer Rastnase 12a eine Raste 17a einer am Lagerbock 7 ausgebildeten Steuerfläche 17 untergreift. Weiters ist auf der Schwenkachse 9 des Sohlenhalters 8 ein, in Draufsicht betrachtet, etwa U-förmiges Federgehäuse 13 gelagert, welcher in seinen beiden Seitenwangen Längsschlitze 13a aufweist, die eine Führung für einen Sperrteil 14 bilden. Der Sperrteil 14 ist von dem einen Ende einer Auslösefeder 15 beaufschlagt, deren anderes Ende an einem Federwiderlager 16 abgestützt ist, das mittels einer drehbar im Federgehäuse 13 gelagerten Schraube 28 in der Achsrichtung der Auslösefeder 15 verstellbar ist. Die Sperrklinke 12 bildet für den Sperrteil 14 eine Raste 12b, in welche dieser durch die Auslösefeder 15 gedrückt wird. Im Anschluß an die Raste 12b ist an der Sperrklinke 12 eine Ausnehmung 12c vorgesehen, .die als Freistellung dient, und in welche bei Betätigen eines Auslösehebels 18 der Sperrteil 14 einrastet.

Der Auslösehebel 18 übergreift seitlich den Sohlenhalter 8 und ist an der am Sohlenhalter 8 angeordneten Achse 11 schwenkbar gelagert, an welcher Achse 11 auch die Sperrklinke 12 angelenkt ist. Ein Bolzen 19 ist parallel zur Achse 11 verlaufend am Auslösehebel 18 befestigt, durchsetzt sowohl den Sohlenhalter 8 als auch die Seitenwände des Federgehäuses 13 und ist in diesen beiden Bauteilen jeweils in Langlöchern 8b, 13b gleitbeweglich geführt. Hiebei sind die beiden am Sohlenhalter 8 vorgesehenen Langlöcher 8b konzentrisch zur Schwenkachse 11 angeordnet, die beiden am Federgehäuse 13 ausgebildeten Langlöcher 13b sind etwa im rechten Winkel zur Längsertreckung der Langlöcher 8b des Sohlenhalters 8 angeordnet. Bei einem Hochschwenken des Auslösehebels 18 gleitet der Bolzen 19 in den Langlöchern 8b des Sohlenhalters 8 nach oben und verschwenkt unter gleichzeitigem Gleiten in den Langlöchern 13b des Federgehäuses 13 in Richtung zur Skispitze, dieses um die Achse 9 ebenfalls nach oben. Dadurch kommt der Sperrteil 14 außer Eingriff von der Raste 12b der Sperrklinke 12, wodurch die Sperrklinke 12 frei verschwenken kann und ihre Rastnase 12a von der Raste 17a der Steuerfläche 17 des Lagerbockes 7 freikommt, der Sohlenhalter 8 verschwenkt, unterstützt von einer an der Achse 9 angeordneten Öffnungsfeder 20, in die Offenstellung.

Der am Schenkel 6b des Widerlagers 6 befestigte Steuerteil 10 weist eine Steuernase 10a auf, die in der geschlossenen Lage des Sohlenhalters 8 und bei nicht eingesetztem Skischuh in einer Rastvertiefung 13c der zugehörigen Seitenwand des Federgehäuses 13 zum Liegen kommt. Diese Rastvertiefung 13c ist an der unteren Kante dieser Seitenwand ausgebildet (siehe Fig. 2). Während des Einsteigens in den Fersenhalter mittels eines Skischuhes verschiebt dieser den Fersenhalter gegen die Kraft der Schubfeder 5 auf der skifesten Führungsschiene 2 in Richtung zum Skiende, wobei nach erfolgtem Niederschwenden des Sohlenhalters 8 der dem Ski 1 gegenüber ortsfest verbleibende Steuerteil 10 mit seiner Steuernase 10a in einer weiteren, ebenfalls an der unteren Kante der Seitenwand des Federgehäuses 13 ausgebildeten Rastvertiefung 13d zum Liegen kommt.

Erfolgt nun bei einem Sturz des Skifahrers, beispielsweise bei einem Drehsturz, ein Auslösen des (nicht dargestellten) Vorderbackens, so wird der Fersenhalter durch die sich entspannende Schubfeder 5 auf der Führungsschiene 3 in Richtung zum Vorderbacken verschoben. Hiebei beaufschlagt die Steuernase 10a des Steuerstückes 10 eine zwischen den beiden Rastvertiefungen 13c, 13d ausgebildete Steuernocke 13e des Federgehäuses 13 und drückt das Federgehäuse 13 nach oben u. zw. um jenes Ausmaß, das erforderlich ist, um den im Federgehäuse 13 gelagerten Sperrteil 14 aus der Raste 12b der Sperrklinke 12 zu heben (siehe Fig. 4). Die Sperrklinke 12 ist nun nicht mehr von der Auslösefeder 15 beaufschlagt. Der Öffnungsvorgang des Sohlenhalters 8 erfolgt von der Öffnungsfeder 20 unterstützt in der schon beschriebenen, auch beim willkürlichen Öffnen stattfindenden Weise. Der Fersenhalter ist einsteigbereit, das erneute Einsteigen in die Bindung erfolgt auf an sich bekannte Weise entweder durch Schließen des Auslösehebels 18 und anschließendes Niederschwenken des Sohlenhalters 8 mit dem Skischuh oder dadurch, daß zuerst der Sohlenhalter 8 und anschließend der Auslösehebel 18 verschwenkt wird.

Eine Abwandlung der Ausgestaltung des Steuerteils 10 nach den Fig. 1 bis 4 zeigt der Steuerteil 10' nach Fig. 5. Dabei ist der Steuerteil 10' an einer am Schenkel 6b des Widerlagers 6 gelagerten Achse 10'b von der Skiebene weg in einem durch einen nicht dargestellten Anschlag begrenzten Bereich schwenkbar angelenkt und von einer Schenkelfeder 21 in seiner in dieser Figur dargestellten Lage gehalten. In der Abfahrsstellung des Fersenhalters greift, wie die Fig. 5 zeigt, der Steuerteil 10' mit seiner Steuernase 10'a in die hintere Rastvertiefung 13c des Federgehäuses 13 ein. Diese Lage entspricht jener der Fig. 2 des ersten Ausführungsbeispiels, in welcher der Fersenhalter ohne eingesetzten Skischuh dargestellt ist. Diese Ausgestaltung ist bezüglich Reibung günstiger als die des ersten Ausführungsbeispiels, weil durch die schwenkbare Lagerung des Steuerteils 10' die zwischen dem Federgehäuse 13 und dem Steuerteil 10' auftretende Reibung vermindert wird (Rollreibung anstatt Gleitreibung).

Die Funktion dieses Ausführungsbeispiels entspricht im wesentlichen der des ersten Ausführungsbeispiels nach den Fig. 1-4 mit dem Unterschied, daß das nach oben Drücken des Federgehäuses 13 durch den gegen die Kraft der Aufstellfeder 21 in Gegenuhrzeigersinn verschwenkten Steuerteil 10' erfolgt.

Die Erfindung ist auf die dargestellten Ausführungsbeispiele nicht eingeschränkt. So kann eine Vielzahl von Fersenbindungen, deren Kraftpaket eine Steuerfläche beaufschlagt und von dieser weg drückbar ist, mit geringem Aufwand mit dem erfindungsgemäßen Steuerteil versehen werden. Auch ist es selbstverständlich, zwei anstelle von einer einzigen Schubfeder vorzusehen.

## Patentansprüche

1. Fersenhalter für Sicherheitsskibindungen mit einer auf einer skifesten Führungsschiene (2) gegen die Kraft zumindest einer Schubfeder (5) verschiebbar geführten, einen Lagerbock (7) tragenden Grundplatte (3), an welchem Lagerbock ein Sohlenhalter (8) schwenkbar angelenkt ist, der mittels einer an der einen Seite an einer Steuerfläche (17) abgestützten, an der anderen Seite von einer Feder (15), die in einem schwenkbar gelagerten Federgehäuse (13) angeordnet ist, beaufschlagten Sperrklinke (12) in der Abfahrtsstellung gehalten ist, dadurch gekennzeichnet, daß am skifesten Widerlager (6) der Schubfeder(n) (5) zumindest ein Steuerteil (10, 10') befestigt oder angelenkt ist, welcher eine Aussparung (3a) der Grundplatte (3) durchsetzt und welcher bei Entlasten der Schubfeder(n) (5) ohne Fersenauslösung das Federgehäuse (13) von seiner Abstützfläche an der Sperrklinke (12) wegdrückend beaufschlagt.

2. Fersenhalter nach Anspruch 1, dadurch gekennzeichnet, daß der Steuerteil (10') am skifesten Widerlager (6) im Bereich eines spitzen Winkels von der Skiebene weg hochschwenkbar ist und von einer Rückholfeder (21), welche vorzugsweise eine Schenkelfeder ist, in seiner Ruhelage gehalten ist.

3. Fersenhalter nach Anspruch 1 oder 2, dadurch gekennzeichnet, daß jeder Steuerteil (10, 10') eine Steuernase (10a, 10'a) aufweist, welche bei geschlossenem Fersenhalter, sowohl in entspannter als auch in vorgespannter Lage der Schubfeder(n) (5) je einer Rastvertiefung (13c, 13d) des Federgehäuses (13) zum Liegen kommt, welche Rastvertiefungen (13c, 13d) in Skilängsrichtung hintereinander angeordnet sind und zwischen welchen Rastvertiefungen (13c, 13d) eine in Richtung zur Skioberseite weisende Steuernocke (13e) vorgesehen ist.

4. Fersenhalter nach Anspruch 1 oder 2, dadurch gekennzeichnet, daß das skifeste Widerlager (6), wie an sich bekannt, von einer Gabel gebildet ist, die in an sich bekannter Weise einerends einen Steg zur Abstützung der Schubfeder(n) (5) aufweist und anderends mit einer zum Ver- bzw. Entrasten mit der Führungsschiene (2) vorgesehene Raste versehen ist, daß der bzw. die Steuerteile (10, 10') an den Schenkeln (6b) der Gabel befestigt bzw. angelenkt ist bzw. sind.

## Claims

1. A heel holder for safety ski bindings, including a base plate (3) supported for sliding movement against the force of a least one thrust spring (5) on a ski-fixed guide rail (2), and carrying a bearing block (7) pivotally supporting a sole holder (8) held in the downhill skiing position by a pawl (12) having one side engaged by a control surface (17) and biased on the other side by a spring (15) mounted in a pivotally supported spring housing (13), characterized in that at least one control member (10, 10') is secured or pivotally mounted to the ski-fixed abutment (6) of said thrust Spring, or Springs (5), said control member extending through a recess (3a) formed in said base plate (3) and adapted on relaxation of said thrust spring(s) (5) without release of the heel holder to engage said spring housing (13) for pushing it away from its abutment surface on said pawl (12).

2. A heel holder according to claim 1, characterized in that said control member (10') is mounted on said ski-fixed abutment (6) for pivoting upwards from the plane of the ski within the range of an acute angle, and is retained in its rest position by a return spring (21) preferably formed as a torsion spring.

3. A heel holder according to claim 1 or 2, characterized in that each control member (10, 10') includes a control projection (10a, 10'a) adapted in the closed position of the heel holder, with said thrust spring(s) (5) in the relaxed or in the pretensioned state, to engage a retaining recess (13c, 13d) each of said spring housing (13), said retaining recesses being located behind one another in the longitudinal direction of the ski, a control cam (13e) facing in a direction towards the upper surface of the ski being formed between said retaining recess (13c, 13d).

4. A heel holder according to claim 1 or 2, characterized in that said ski-fixed abutment (6) is formed in a per se known manner as a forked member designed in a per se known manner to provide a web for supporting said thrust spring(s) (5) adjacent one end, and adjacent the other end, a notch for locking engagement and disengagement, respectively, with said guide rail (2), and in that said control member, or member (10, 10'), respectively, is, or are, respectively, secured or pivotally connected to the legs (6b) of said forked member.

## Revendications

1. Support de talon pour fixations de sécurité de skis, comportant une plaque de base (3) qui est montée coulissante à l'encontre de la force d'au moins un ressort de poussée (5) sur un rail de guidage (2) solidaire du ski, et porte un sabot (7) sur lequel peut pivoter un support (8) de semelle maintenu en position de départ au moyen d'un cliquet de verrouillage (12) en appui sur l'un de ses côtés contre une surface de commande (17) et sollicité, sur son autre côté, par un ressort (15) logé dans un boîtier (13) de ressort monté à pivotement, caractérisé par le fait qu'au moins un organe de commande (10, 10'), fixé ou articulé sur la contre-butée (6) du ou des ressorts de poussée (5) assujettie au ski, traverse un évidement (3a) de la plaque de base (3) et agit sur le boîtier (13) de ressort, en cas de soulagement du ou des ressorts de poussée (5) sans dégagement de l'emboîtement, en le repoussant à l'écart de sa surface d'appui sur le cliquet de verrouillage (12).

2. Support de talon selon la revendication 1, caractérisé par le fait que l'organe de commande (10') peut pivoter vers le haut à l'écart du plan du ski dans la plage d'un angle aigu sur la contrebutée (6) assujettie au ski, et est maintenu dans sa position de repos par un ressort de rappel (21) consistant de préférence en un ressort à branches.

3. Support de talon selon la revendication 1 ou 2, caractérisé par le fait que chaque organe de commande (10, 10') présente un bec de commande (10a, 10'a) qui, lorsque le support de talon est fermé et tant en position détendue qu'en position préchargée du ou des ressorts de poussée (5), vient s'engager dans une indentation, respective d'encliquetage (13c, 13d) du boîtier (13) de ressort, ces indentations d'encliquetage (13c, 13d) étant situées l'une derrière l'autre dans le sens longitudinal du ski et une came de commande (13a), tournée en direction de la face supérieure du ski, étant prévue entre lesdites indentations d'encliquetagp (13c, 13d).

4. Support de talon selon la revendication 1 ou 2, caractérisé par le fait que la contre-butée (6) solidaire du ski est formée, d'une manière connue en soi, par une fourche qui, d'une façon bien connue, présente à une extrémité une âme servant d'appui au(x) ressort(s) de poussée (5) et est munie, à son autre extrémité, d'un bec prévu pour coopérer respectivement par encliquetage ou par désencliquetage avec le rail de guidage (2) ; et par le fait que le ou les organes de commande (10, 10') sont respectivement fixés ou articulés sur la branche (6b) de la fourche.
